# FASCICULE DE BREVET EUROPEEN

(11) **EP 1 634 512 B1**
(45) Date de publication et mention de la délivrance du brevet: **11.04.2007**
(21) Numéro de dépôt: 05291867.9
(22) Date de dépôt: 08.09.2005
(51) Int. Cl.: A47B 96/00

(54) **Tablette de rayonnage à faible charge pour présentoir en grande distribution**
Präsentationsregal zur Lagerung kleiner Lasten zur grossflächigen Verteilung
Display device shelving for displaying small loads for large scale distribution

(30) Priorité: 13.09.2004 FR 0409671
(43) Date de publication de la demande: 15.03.2006
(73) Titulaire: HMY INVESTISSEMENTS (SA), 89470 Moneteau (FR)
(72) Inventeur: Fevre, Alain, 89000 Saint-Georges-sur-Baulche (FR)
(74) Mandataire: Honoré, Anne-Claire

(56) Documents cités:
- EP-A- 0 527 658
- FR-A- 2 341 290
- GB-A- 1 099 617
- GB-A- 2 297 896

## Description

L'invention concerne une tablette entrant dans la constitution des rayonnages qui sont particulièrement adaptés aux présentoirs pour la distribution dans les Grandes Surfaces. Une telle tablette est connue de GB 2297896 A.

De manière très classique, les tablettes équipant les rayonnages de ce type sont très généralement constituées de l'assemblage d'une peau, c'est-à-dire d'une plaque métallique fine recevant les produits que l'on entend présenter à la vente et de renforts normalement disposés longitudinalement sous la peau de la tablette pour la rigidifier et la renforcer ; ces renforts sont généralement constitués par un profil métallique en *Oméga* rapporté par soudure sous la face de la tablette.

On sait alors que ces renforts permettent d'augmenter la charge admissible de la tablette suivant une première fonction évidente mais aussi de procurer un élément de retenue en translation dans la mesure où l'on prévoit sur ce profil des excroissances terminales adaptées pour coopérer avec des éléments en creux correspondants sur les consoles venant soutenir la tablette ainsi constituée ; à cet égard, les tablettes de ce type sont généralement implantées sur deux consoles placées aux extrémités latérales de la tablette ; ces consoles de forme générale triangulaire sont obtenues dans du plat métallique muni de crochets à l'arrière d'épaisseur en rapport avec la fonction désirée permettant d'assurer leur accrochage à deux montants verticaux comportant longitudinalement de haut en bas des encoches à intervalles réguliers dans lesquels viennent s'insérer lesdits crochets des consoles.

Ce type de tablette métallique est particulièrement adapté pour recevoir des charges lourdes mais elle devient totalement inutile dans l'hypothèse où elle n'est destinée qu'à recevoir des faibles charges ; c'est par exemple le cas de l'étagère supérieure des présentoirs qui constitue souvent un élément de finition visuel et/ou une zone supérieure recevant cartons et emballages de certains produits présentés en-dessous à la clientèle.

On comprend dès lors qu'il ne soit pas nécessaire pour une telle tablette de prévoir des renforts de surface et l'on comprend bien qu'une simple peau métallique ou plastique suffise pour ne supporter finalement que de très faibles charges.

L'inconvénient de supprimer les éléments de renforts soudés sous les tablettes, est la suppression des éléments de retenue latérale laissant alors la tablette libre sur les consoles c'est-à-dire sans arrêt en translation verticale et/ou horizontale. Pour surmonter ce problème et conformément à l'invention, il est proposé une tablette de rayonnage de forme carrée ou rectangulaire... comportant à l'avant un nez pour la présentation, adaptée pour un mobilier tel que présentoir pour la grande distribution, montée sur deux consoles-plaques parallèles et espacées d'une distance sensiblement égale à la largeur de la tablette, fixées à même hauteur sur deux montants normalement verticaux supportant l'ensemble, de telle façon que la tablette soit horizontale ou légèrement inclinée vers l'avant, c'est-à-dire vers le nez, et vers le bas.

La tablette est remarquable en ce que elle est obtenue à partir d'une plaque plane et fine en métal ou en un matériau plastique, d'épaisseur constante, de longueur au moins égale à l'écartement des consoles et de largeur au moins égale à la longueur des consoles prise à partir des montants, ladite plaque présentant sur ses deux côtés latéraux parallèles aux consoles et au moins sur l'un ou l'autre des côtés perpendiculaires, des rabats vers le bas obtenus par pliage ou moulage selon des directions parallèles aux côtés pour former latéralement des jupes venant en débord le long de la face externe des consoles-plaques et, par exemple, frontalement pour former le nez de la tablette et en ce qu'on prévoit sur la face interne de chaque jupe latérale au moins un élément en relief s'étendant vers l'intérieur et sous la tablette, de forme adéquate pour coopérer par encastrement élastique avec un élément en creux complémentaire prévu sur la face externe de chaque console-plaque et assurer de cette façon le blocage réversible de la tablette en position sur ses consoles tant en translation qu'en élévation.

On comprend bien tout l'avantage d'une telle tablette à bords tombés munis par exemple de simples bossages obtenus par exemple par enfoncement de la matière pour coopérer avec des percements ou analogue prévus en correspondance sur les consoles ; d'une part la fabrication très simple d'une telle tablette présente un coût très inférieur aux tablettes renforcées par des *Oméga* connues antérieurement, et, d'autre part, ces tablettes qui se clipsent facilement sur leurs consoles procurent les mêmes avantages de stabilité et de sécurité que les tablettes produites jusqu'ici.

D'autres caractéristiques et avantages ressortiront mieux de la description qui va maintenant être donnée de plusieurs variantes de tablettes pour faibles charges, donnée à titre d'exemple non limitatif de l'invention en référence aux dessins annexés dans lesquels :
- la figure 1 est une vue en perspective d'une tablette conforme à l'invention montrée en position relative avec ses consoles et les montants verticaux d'un présentoir,
- la figure 2 est une vue de face de la tablette conforme à l'invention,
- la figure 3 est la vue de côté correspondant à la tablette de la figure 2 montrant une exécution d'enfoncement prévue sur les jupes latérales de la tablette selon une première variante de l'invention,
- la figure 4 est une représentation en coupe partielle de la figure 2 à plus grande échelle de la tablette en vue de face, montrant le détail de la coopération d'un enfoncement prévu sur la jupe droite de la tablette montée dans un percement correspondant sur la console droite.

En référence aux figures, la tablette 1 pour former un rayonnage d'un présentoir bien connu dans le mobilier destiné à la distribution en grande surface, vient en principe reposer sur deux consoles (2) s'étendant horizontalement et/ou de manière inclinée à partir de montants verticaux 3 eux-même solidaires d'un piétement(non représenté sur les figures) ou directement fixé sur un support mural vertical. Conformément à la figure 1, les consoles 2 sont, de manière connue, obtenues dans du plat métallique d'épaisseur suffisante pour supporter les tablettes du rayonnage et comportent sur leur partie arrière des crochets 4 venant coopérer avec une pluralité d'encoches 5 disposées dans l'axe longitudinal de chaque montant vertical 3 selon un pas régulier permettant le réglage en hauteur des consoles 2 et par conséquent des tablettes qu'elles supportent.

La tablette 1, selon une variante caractéristique de l'invention, est constituée à partir d'une peau 6 métallique d'épaisseur constante déterminée selon les dimensions et les charges maximales souhaitées ; sans qu'il s'agisse d'une nécessité, la largeur de la tablette 1 est prise égale à la longueur des consoles 2 qui la soutiennent. De manière déjà connue, la tablette 1 comporte un nez 7 suivant sa longueur ; ce nez 7 peut être simplement obtenu par un pliage longitudinal de la peau 6 vers le bas et selon une hauteur permettant classiquement de recevoir une signalétique des produits supportés par la tablette 1 voire une information ou un éclairage pour la tablette immédiatement inférieure par exemple. Naturellement ce premier pliage est important dans la mesure où il procure également la rigidification longitudinale de la tablette 1 ; de part et d'autre de cette tablette 1, les bords sont tombés pour constituer des jupes latérales 8 selon un pliage rectangulaire vers le bas et une hauteur avantageusement égale au nez 7 de la tablette 1 ; la longueur de la tablette 1 est prévue pour que les jupes 8 viennent au moment du montage de ladite tablette 1 sur les consoles 2 couvrir ces dernières par l'extérieur, c'est-à-dire que les faces internes des jupes 8 sont en regard des faces externes des consoles 2. On notera que, dans une variante très simplifiée de la tablette 1, aucun pliage n'est prévu sur la partie arrière de la tablette, ce qui constitue une économie sensible à la fabrication de cette tablette 1.

Il est bien clair que l'on pourrait, sans sortir de l'invention, remplacer la peau métallique des tablettes 1 par une plaque fine en matériau plastique ou synthétique dont les tombées latérales et frontale seraient obtenues par exemple par moulage.

Conformément aux figures 2 à 4, on prévoit sur la face interne de chaque jupe latérale, au moins un élément en relief 10 s'étendant vers l'intérieur et sous la tablette 1 ; la forme de cet élément est choisie pour coopérer par encastrement élastique avec un élément en creux 11 de forme complémentaire à l'élément en relief 10 et prévu sur la face externe de chaque console-plaque 2 pour assurer le blocage réversible de la tablette 1 lorsque celle-ci est en position sur ses consoles 2 et ce, tant pour les sollicitations en translation horizontale que dans le sens vertical ; on comprend bien que ce dispositif permette, par un simple clipsage de la tablette 1 sur ses consoles 2, d'assurer un montage et inversement un démontage sans outil extrêmement pratique tout en procurant une solidité générale au présentoir ainsi constitué.

Il va de soi que la parfaite stabilisation de la tablette 1 sera obtenue en prévoyant sur chaque jupe latérale 8 deux éléments en relief 10 disposés à l'avant et à l'arrière tels que représentés sur la figure 3 par exemple et, en correspondance, deux éléments en creux 11 sur les consoles-plaques 2. Il est bien clair que ni le positionnement ni le nombre d'éléments en relief 10 et en creux 11 ne sauraient changer la portée de l'invention.

Selon une variante préférée de l'invention, les éléments en relief 10 sur les jupes 8 sont obtenus par déformation permanente de la matière soit par matriçage ou boutrolage ou similaire, lorsque la tablette 1 est en métal , soit par moulage si celle-ci est en matière plastique. Cette déformation est réalisée pour procurer un taquet qui s'étend perpendiculairement à la face interne d'une jupe 8 en direction de la jupe opposée. Dans l'exécution métallique de la tablette 1, le taquet est conçu comme représenté sur la figure 4 montrant à échelle agrandie l'enclenchement dudit taquet avec la partie en creux 11 d'une console 2.

A cet égard, l'élément en creux 11 disposé sur la face externe des consoles-plaques 2 est un simple percement de la plaque 2 suivant une forme et des dimensions qui permettent un encastrement serré au moins partiel de l'élément en relief 10 prévu sur les jupes 8 de la tablette 1 afin d'empêcher tout déplacement en translation verticale et/ou horizontale comme on l'a dit précédemment. Un exemple de cet encastrement juste est montré sur le détail partiel et en échelle agrandie de la figure 4.

Il va de soi que le percement prévu selon la variante précédente pourrait résulter simplement d'un enfoncement de la plaque 2 suivant une forme et des dimensions permettant un encastrement au moins partiel d'un élément en relief 10 des jupes 8 de la tablette 1 pour empêcher tout déplacement en translation verticale et/ou horizontale de celle-ci, lorsqu'elle est montée sur ses consoles 2 ; il est bien clair que cet enfoncement réalisé sur les consoles-plaques 2, résulte d'une déformation en creux de la matière, obtenue soit par matriçage, boutrolage ou analogue si la tablette 1 est en métal soit par moulage si celle-ci est en matériau plastique.

Selon une autre variante de l'invention, les éléments en relief 10 sur les jupes latérales 8 sont ici obtenus par des éléments rapportés (non représentés sur les figures), tels qu'une tête de boulon ou de vis, un ressort de pression, un rivet ou analogue, solidarisés à la face interne de la jupe 8 et s'étendant perpendiculairement à celle-ci en direction de la jupe opposée. Cette exécution particulière est moins attractive que la variante préférée dans la mesure où il est alors nécessaire au moment de la fabrication de reprendre la tablette 1 pour disposer les vis ou les rivets ou analogue sur les jupes 8 ce qui correspond à une opération de production supplémentaire et par conséquent, à un surcoût de production.

Il est bien évident que toute autre solution pour réaliser l'opération des creux et des reliefs entre respectivement les consoles 2 et les tablettes 1 ne sortirait pas de l'invention, les exécutions qui ont été présentées dans la description qui vient d'être donnée ne le sont qu'à titre d'exemple non limitatif de l'invention.

## Revendications

1. - Tablette de rayonnage (1) de forme carrée ou rectangulaire, comportant à l'avant un nez (7) pour la présentation, adaptée pour un mobilier tel que présentoir pour la grande distribution, montée sur deux consoles-plaques (2) parallèles et espacées d'une distance sensiblement égale à la largeur de la tablette (1), fixées à même hauteur sur deux montants (3) normalement verticaux supportant l'ensemble, de telle façon que la tablette (1) soit horizontale ou légèrement inclinée vers l'avant, c'est-à-dire vers le nez (7), et vers le bas **caractérisée en ce que** la tablette (1) est obtenue à partir d'une plaque plane et fine (6) en métal ou en un matériau plastique, d'épaisseur constante, de longueur au moins égale à l'écartement des consoles (2) et de largeur au moins égale à la longueur des consoles (2) prise à partir des montants (3), ladite plaque (6) présentant sur ses deux côtés latéraux parallèles aux consoles et au moins sur l'un ou l'autre des côtés perpendiculaires, des rabats (7,8) vers le bas obtenus par pliage ou moulage selon des directions parallèles aux côtés pour former latéralement des jupes (8) venant en débord le long de la face externe des consoles-plaques (2) et, par exemple frontalement, le nez (7) de la tablette et **en ce que** on prévoit sur la face interne de chaque jupe latérale (8) au moins un élément en relief (10) s'étendant vers l'intérieur et sous la tablette (1), de forme adéquate pour coopérer par encastrement élastique avec un élément en creux (11) complémentaire, prévu sur la face externe de chaque console-plaque (2) et assurer ainsi le blocage réversible de la tablette en position sur ses consoles (2) tant en translation qu'en élévation.

2. - Tablette (1) selon la revendication précédente **caractérisée en ce que** l'élément en relief (10) sur une jupe latérale (8) est obtenu par déformation permanente de la matière, c'est-à-dire par moulage, matriçage, boutrolage ou analogue pour procurer un taquet s'étendant perpendiculairement à la face interne de la jupe (8)en direction de la jupe opposée.

3. - Tablette (1) selon la revendication 1 **caractérisée en ce que** l'élément en relief (10) sur une jupe latérale (8) est obtenu par un élément rapporté tel qu'une tête de boulon ou de vis, un ressort de pression, un rivet ou analogue, solidarisé à la face interne de la jupe (8) et s'étendant perpendiculairement à celle-ci en direction de la jupe opposée.

4. - Tablette (1) selon l'une quelconque des revendications précédentes **caractérisée en ce que** l'élément en creux (11) sur la face externe des consoles-plaques (2) est un percement de la plaque suivant une forme et des dimensions permettant un encastrement au moins partiel d'un élément en relief (10) des jupes (8) de la tablette pour empêcher tout déplacement en translation verticale et/ou horizontale de ladite tablette lorsqu'elle est montée sur ses consoles (2).

5. - Tablette (1) selon l'une quelconque des revendications 1 à 3 **caractérisée en ce que** l'élément en creux (11) sur la face externe des consoles-plaques (2) est obtenu par enfoncement de la plaque, suivant une forme et des dimensions permettant un encastrement serré au moins partiel d'un élément en relief (10) des jupes (8) de la tablette (1) pour empêcher tout déplacement en translation verticale et/ou horizontale de ladite tablette, lorsqu'elle est montée sur ses consoles.

6. - Tablette (1) selon la revendication précédente **caractérisée en ce que** l'enfoncement résulte d'une déformation en creux de la matière par matriçage, boutrolage ou analogue si la tablette (1) est en métal ou par moulage si la tablette (1) est en matériau plastique.

7. - Tablette selon l'une quelconque des revendications précédentes **caractérisée en ce que** chaque jupe latérale (8) est munie d'au moins deux éléments en relief (10) et **en ce que** les consoles (2) sont corrélativement munies d'au moins deux éléments en creux (11).

## Claims

1. - A display table (1) of square or rectangular shape, that includes a flap (7) at the front for presentation purposes, designed for a furniture item such as a display unit in retail outlets, mounted on two brackets (2) that are parallel and spaced by a distance that is more or less equal to the width of the display table (1), fixed at the same height on two uprights (3) that are normally vertical and supporting the assembly, in such a manner that the display table (1) is horizontal or slightly inclined toward the front, that is toward the flap (7), and downwards, **characterised in that** the display table (1) is created from a flat, thin shelf (6) in metal or in a plastic material, of constant thickness, of a length that is at least equal to the separation of the brackets (2) and of a width that is at least equal to the length of the brackets (2) measured from the uprights (3), with the said shelf (6) having on its two sides parallel to the brackets and at least on one or other of the perpendicular sides, downward rebates (7, 8), created by folding or moulding in directions parallel to the sides to form skirts (8) laterally overhanging the length of the external face of the brackets (2) and the flap (7) of the display table frontally for example, and **in that** on the internal face of each lateral skirt (8) at least one relief element (10) is provided, extending inward and under the display table (1), of suitable shape to fit by elastic insertion into complementary hollow elements (11) provided on the outer face of each bracket (2) and thus achieving reversible securing of the display table in position on its brackets (2), both in translation and elevation.

2. - A display table (1) according to the preceding claim, **characterised in that** the relief element (10) on a lateral skirt (8) is created by permanent deformation of the material, that is by moulding, punch-moulding, rivet-forming or similar, in order to create a post that extends perpendicularly to the inner face of the skirt (8) in the direction of the opposite skirt.

3. - A display table (1) according to claim 1, **characterised in that** the relief element (10) on a lateral skirt (8) is created from a projecting element such as a bolt-head or screw-head, a pressure spring, a rivet or similar, attached to the inner face of the skirt (8) and extending perpendicularly to the latter in the direction of the opposite skirt.

4. - A display table (1) according to any of the preceding claims, **characterised in that** the hollow element (11) on the outer face of the brackets (2) is a penetration of the shelf of such shape and such dimensions as to allow at least partial accommodation of a relief element (10) of the skirts (8) of the display table in order to prevent any movement, in vertical and/or horizontal translation, of the said display table when it is mounted on its brackets (2).

5. - A display table (7.) according to any of claims 1 to 3, **characterised in that** the hollow element (11) on the outer face of the brackets (2) is created by stamping the shelf, in such a shape and such dimensions as to allow an at least partial tight fit of a relief element (10) of the skirts (8) of the display table (1) in order to prevent any movement, in vertical and/or horizontal translation, of the said display table when it is mounted on its brackets.

6. - A display table (1) according to the preceding claim, **characterised in that** the stamping is a result of a hollow deformation of the material by punch-moulding, rivet-forming or similar if the display table (1) is in metal, or by moulding if the display table (1) is in a plastic material.

7. - A display table according to any of the preceding claims, **characterised in that** each lateral skirt (8) is equipped with at least two relief elements (10), and **in that** the brackets (2) are also equipped to match, with at least two hollow elements (11).

## Patentansprüche

1. - Quadratischer oder rechteckiger Regalboden (1), vorn eine Nase (7) für die Präsentation aufweisend, geeignet für ein Mobiliar wie Verkaufsständer für den Großhandel, montiert auf zwei parallelen, etwa in der Breite des Bodens (1) entfernten Konsolplatten (2), die in gleicher Höhe an zwei normalerweise vertikalen Ständern (3) befestigt sind, die das Ganze derart tragen, dass der Boden (1) horizontal oder leicht nach vorn geneigt ist, das heißt in Richtung der Nase (7), und nach unten, **dadurch gekennzeichnet, dass** der Boden (1) aus einer ebenen und dünnen Platte (6) aus Metall oder einem Kunststoff hergestellt ist, in konstanter Dicke in einer Länge, die mindestens dem Abstand der Konsolen (2) entspricht und in einer Breite, die mindestens der Länge der Konsolen (2) ab den Ständern (3) entspricht, wobei die besagte Platte (6) auf ihren zwei zu den Konsolen parallelen Seiten und mindestens auf der einen oder der anderen vertikalen Seiten Umschläge (7, 8) nach unten aufweist, die durch Biegen oder Formen in den zu den Seiten parallelen Richtungen hergestellt werden, um seitlich Schürzen (8) auszubilden, die entlang der Außenseite der Konsolplatten (2) überstehen und, zum Beispiel frontal, die Nase (7) des Bodens, und **dadurch**, dass an der Innenseite jeder seitlichen Schürze (8) mindestens ein Reliefelement (10) vorgesehen ist, das sich nach innen und unter dem Boden (1) erstreckt, adäquater Form, um durch elastisches Einpassen mit einem komplementären Hohlelement (11) zusammenzuwirken, das an der Außenseite jeder Konsolplatte (2) vorgesehen ist und damit die reversible Blockierung des Bodens in Position auf seinen Konsolen (2) sowohl verschiebend als auch in der Höhe zu gewährleisten.

2. - Boden (1) nach vorangehendem Anspruch, **dadurch gekennzeichnet, dass** das Reliefelement (10) auf einer seitlichen Schürze (8) durch permanente Deformation des Werkstoffs hergestellt wird, das heißt durch Formen, Pressen, Schellen oder ähnliches, um einen Vorsprung auszubilden, der sich senkrecht zur Innenseite der Schürze (8) in Richtung der gegenüberliegenden Schürze erstreckt.

3. - Boden (1) nach Anspruch 1, **dadurch gekennzeichnet, dass** das Reliefelement (10) auf einer seitlichen Schürze (8) durch ein aufgesetztes Element wie einen Bolzen- oder Schraubenkopf, eine Druckfeder, einen Niet oder ähnliches hergestellt wird, das an der Innenseite der Schürze (8) befestigt ist und sich senkrecht zu dieser in Richtung der gegenüberliegenden Schürze erstreckt.

4. - Boden (1) nach einem der vorangehenden Ansprüche, **dadurch gekennzeichnet, dass** das Hohlelement (11) auf der Außenseite der Konsolplatten (2) ein Durchbruch der Platte gemäß einer Form und Abmessungen wird, die ein mindestens teilweises Einrasten eines Reliefelements (10) der Schürzen (8) des Bodens gestattet, um jede Ortsveränderung in vertikaler und/oder horizontaler Verschiebung des besagten Bodens zu verhindern, wenn er auf seinen Konsolen (2) montiert ist.

5. - Boden (1) nach einem der Ansprüche 1 bis 3, **dadurch gekennzeichnet, dass** das Hohlelement (11) auf der Außenseite der Konsolplatten (2) durch Einkerben der Platte gemäß einer Form und Abmessungen hergestellt wird, die mindestens teilweise ein festes Einrasten eines Reliefelements (10 der Schürzen (8) des Bodens (1) erlauben, um jede Ortsveränderung in vertikaler und/oder horizontaler Verschiebung des besagten Bodens zu verhindern, wenn er auf seinen Konsolen montiert ist.

6. - Boden (1) nach vorangehendem Anspruch, **dadurch gekennzeichnet, dass** das Einkerben Ergebnis einer Hohldeformation des Werkstoffs durch Pressen, Schellen oder ähnlichem ist, wenn der Boden (1) aus Metall ist, oder durch Formen, wenn der Boden (1) aus einem Kunststoff ist.

7. - Boden nach einem der vorangehenden Ansprüche, **dadurch gekennzeichnet, dass** jede seitliche Schürze (8) mit mindestens zwei Reliefelementen (10) ausgestattet ist, und **dadurch**, dass die Konsolen (2) entsprechend mit mindestens zwei Hohlelementen (11) ausgestattet sind.
